# DEMANDE DE BREVET EUROPEEN

(11) **EP 1 837 961 A1**
(43) Date de publication de la demande: **26.09.2007**
(21) Numéro de dépôt: 07290113.5
(22) Date de dépôt: 29.01.2007
(51) Int. Cl.: H01R 25/00

(54) **Prise de courant à moyens de raccordement à la terre dissociés du socle**

(30) Priorité: 21.03.2006 FR 0602439
(71) Demandeur: LEGRAND FRANCE, 87000 Limoges (FR); LEGRAND SNC, 87000 Limoges (FR)
(72) Inventeur: Zsibok, Zsolt, 6600 Szentes (HU)
(74) Mandataire: Orsini, Fabienne

(57) **Abrégé**

L'invention concerne une prise de courant comportant, d'une part, un socle (100) contenant une borne électrique de mise à la terre, et, d'autre part, un enjoliveur (200) définissant au moins un puits de réception (201) d'une fiche électrique qui embarque des moyens conducteurs de raccordement à la terre (220).

Selon l'invention, ledit socle contient une barrette conductrice de mise à la terre qui comprend une alvéole de réception, et ledit puits de réception (201) porte, en saillie de la face arrière de son fond, une broche de contact électrique (216), reliée auxdits moyens conducteurs de raccordement à la terre, adaptée à s'enficher dans ladite alvéole de réception de ladite barrette de mise à la terre.

## Description

### DOMAINE TECHNIQUE AUQUEL SE RAPPORTE L'INVENTION

La présente invention concerne de manière générale les prises de courant encastrables.

Elle concerne plus particulièrement une prise de courant comportant, d'une part, un socle contenant une borne électrique de mise à la terre, et, d'autre part, un enjoliveur définissant au moins un puits de réception d'une fiche électrique.

### ARRIERE-PLAN TECHNOLOGIQUE

Actuellement dans les prises de courant connues, les moyens conducteurs de raccordement à la terre sont en totalité contenus dans le socle de la prise de courant, l'enjoliveur étant une pièce fonctionnelle en matière isolante.

Ainsi pour fabriquer une prise de courant d'un standard de mise à la terre donné, on réalise un socle spécifique embarquant l'ensemble des moyens conducteurs de raccordement à la terre correspondant au standard choisi et l'on rapporte sur ce socle l'enjoliveur dont le puits de réception accepte lesdits moyens conducteurs de raccordement à la terre pour qu'ils soient accessibles à la fiche électrique insérée dans le puits.

La réalisation de socles spécifiques adaptés à un seul standard de mise à la terre donné augmente le coût de fabrication de ces prises de courant.

Par ailleurs, on connaît du document EP 0 702 433 une multiprise de courant comprenant un socle contenant une borne de mise à la terre et un enjoliveur qui définit au moins un puits de réception d'une fiche électrique qui embarque des moyens conducteurs de raccordement à la terre. Ces moyens de raccordement à la terre sont des lamelles métalliques disposées sur la face intérieure de la paroi latérale du puits de réception. Ces lamelles métalliques se prolongent par des languettes métalliques adaptées à établir par contact élastique une liaison électrique avec la borne de terre du socle.

Outre le fait que lesdites languettes métalliques sont complexes à réaliser, elles n'assurent pas un contact électrique fiable avec la borne de terre du socle.

### OBJET DE L'INVENTION

Afin de remédier aux inconvénients de l'état de la technique précité, la présente invention propose une nouvelle prise de courant simple de réalisation, dont le coût de fabrication est abaissé du fait qu'elle comporte un socle qui convient pour toutes sortes de standard de mise à la terre.

Plus particulièrement, selon l'invention, il est proposé une prise de courant telle que définie dans la revendication 1.

Ainsi, avantageusement, selon l'invention, un seul type de socle standardisé convient pour des prises de courant qui répondent à différents standards de mise à la terre, le standard de mise à la terre étant donné par l'enjoliveur rapporté sur le socle. En outre, l'enfichage de la broche de contact électrique de l'enjoliveur dans l'alvéole de réception de la barrette de mise à la terre du socle assure une bonne liaison électrique entre lesdits moyens de raccordement à la terre de l'enjoliveur et la borne de terre de la prise de courant.

D'autres caractéristiques avantageuses et non limitatives de la prise de courant selon l'invention sont les suivantes :
- lesdits moyens conducteurs de raccordement à la terre comprennent une broche de contact électrique qui émerge à l'intérieur du puits de réception ;
- lesdits moyens conducteurs de raccordement à la terre comprennent des lamelles métalliques disposées sur la face intérieure de la paroi latérale du puits de réception.

Selon une caractéristique préférentielle de la prise de courant conforme à l'invention, elle constitue une double prise de courant avec un seul socle qui contient une barrette conductrice de mise à la terre dont chaque extrémité comporte une alvéole de réception d'une broche de contact électrique, et l'enjoliveur définit deux puits de réception d'une fiche électrique embarquant chacun des moyens conducteurs de raccordement à la terre et portant, en saillie de la face arrière de leur fond, une broche de contact électrique liée auxdits moyens conducteurs de raccordement à la terre et adaptée à s'enficher dans une desdites alvéoles de réception de ladite barrette de mise à la terre.

Ainsi, avantageusement, selon l'invention, le socle unique de la double prise de courant peut être inséré dans une boîte d'encastrement de diamètre intérieur égal à 60 mm et contient des mécanismes de prise de courant autorisant, à la demande, une orientation relative des puits de réception pour permettre l'enfichage de deux fiches électriques coudées sans que le coude l'une gêne l'insertion ou l'extraction de l'autre.

Selon une autre caractéristique de ce mode de réalisation préférentiel de la prise de courant conforme à l'invention, ledit socle contient deux barrettes conductrices raccordées respectivement à une borne électrique d'entrée de phase et à une borne électrique d'entrée de neutre, qui comportent chacune, d'un même côté, deux alvéoles de réception d'une broche de contact d'une fiche électrique, positionnées sur deux axes formant un angle aigu entre eux, et au moins un des deux puits de réception de l'enjoliveur est positionnable selon deux positions différentes sur une partie fixe dudit enjoliveur pour faire correspondre les trous de passage prévus dans le fond dudit puits de réception avec l'une ou l'autre paire d'alvéoles située sur l'un ou l'autre desdits axes, du même côté desdites barrettes conductrices.

Avantageusement, l'angle formé par lesdits axes est égal au maximal à 30 degrés.

Selon une autre caractéristique de ce mode de réalisation préférentiel de la prise de courant conforme à l'invention, ledit puits de réception est rapporté par encliquetage sur ladite partie fixe de l'enjoliveur.

Selon une autre caractéristique de ce mode de réalisation préférentiel de la prise de courant conforme à l'invention, lesdites barrettes conductrices comportent à chacune de leurs extrémités deux alvéoles de réception d'une broche de contact d'une fiche électrique positionnées sur deux axes formant un angle aigu entre eux et chacun des deux puits de réception est positionnable selon deux positions différentes sur ladite partie fixe dudit enjoliveur pour faire correspondre lesdits trous de passage de chaque puits de réception avec l'une ou l'autre paire d'alvéoles située d'un côté desdites barrettes conductrices.

Dans ce cas, ladite partie fixe de l'enjoliveur peut être une plaque, bordée par un bord tombant, percée de deux ouvertures circulaires de montage desdits puits de réception.

Selon une variante de réalisation, ladite partie fixe de l'enjoliveur est une plaque, bordée par un bord tombant, comportant côte à côte, un puits de réception venant de formation avec ladite plaque et une ouverture circulaire de montage dudit puits de réception positionnable.

Selon une autre caractéristique de la prise de courant conforme à l'invention, ladite partie fixe de l'enjoliveur est rapportée par encliquetage dans l'ouverture centrale d'une plaque enjoliveur à rapporter sur un support de montage dudit socle.

### DESCRIPTION DETAILLEE D'UN EXEMPLE DE REALISATION

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue schématique de dessous en perspective éclatée d'un enjoliveur d'un mode de réalisation d'une prise de courant selon l'invention ;
- la figure 2 est une vue schématique en perspective éclatée d'un mode de réalisation d'une prise de courant selon l'invention ;
- la figure 3 est une vue schématique en perspective semi assemblée de la prise de courant de la figure 2 ;
- les figures 4 et 5 sont des vues avant et arrière du socle de la prise de courant de la figure 2 ;
- les figures 6A et 6B montrent les deux positionnements possibles d'un puits de réception de la prise de courant selon l'invention adaptée à un standard de mise terre donné ;
- les figures 7A et 7B montrent les deux positionnements possibles d'un puits de réception de la prise de courant selon l'invention adaptée à un autre standard de mise terre donné ;
- les figures 8A et 8B montrent les deux positionnements possibles d'un puits de réception de la prise de courant selon l'invention adaptée à un autre standard de mise terre donné ;
- la figure 9 est une vue schématique de face de la prise de courant de la figure 2 assemblée et encastrée dans une paroi ; et
- la figure 10 est une vue identique à celle de la figure 9 montrant deux fiches électriques coudées enfichées dans ladite prise de courant.

Sur les figures 2 et 3 on a représenté une double prise de courant comportant un seul socle 100 monté au moyen de vis sur un support d'appareillage 10 et un enjoliveur 200 définissant deux puits de réception 201 d'une fiche électrique comportant chacun dans leur fond deux trous de passage 212A,215A de broches de contact d'une fiche électrique.

Comme le montrent les figures 6A à 8B et la figure 9, le socle 100 monté sur le support d'appareillage 10, est destiné à être inséré dans une boîte d'encastrement B de diamètre intérieur égal à 60 mm, encastrée dans une paroi P.

Comme le montrent plus particulièrement les figures 4 et 5, le socle 100 dont l'encombrement est contenu dans un cercle C de diamètre égal à 58,5 mm, est un boîtier isolant qui contient deux barrettes conductrices P, N parallèles raccordées respectivement ici à deux bornes électriques d'entrée de phase 103, 104 et à deux bornes électrique d'entrée de neutre 101,102. Chaque borne d'entrée de phase 103,104 et de neutre 101,102 comprend deux orifices 103A,104A,101A,102A d'entrée de câbles, un orifice d'entrée et un orifice de repiquage.

Les barrettes conductrices P, N de phase et de neutre sont constituées chacune par deux languettes métalliques 111,112,121,122 serrées l'une contre l'autre par un manchon métallique 110,120 médian à partir duquel s'étendent transversalement des pattes métalliques 116,117,126,127 de raccordement électrique auxdites bornes d'entrée 103, 104, 101, 102.

Les barrettes conductrices P, N de phase et de neutre comportent à chacune de leurs extrémités une alvéole de réception 114, 115, 124, 125 d'une broche de contact d'une fiche électrique.

Selon une caractéristique particulièrement avantageuse de la double prise de courant représentée, lesdites barrettes conductrices P, N de phase et de neutre du socle 100 comportent chacune, d'un même côté, en plus de l'alvéole 114, 124 d'extrémité, une autre alvéole de réception 113, 123 d'une broche de contact d'une fiche électrique, les deux alvéoles 113, 114, 124, 123 étant positionnées côte à côte sur deux axes X, X1 formant un angle aigu entre eux.

Les alvéoles 113, 114, 115, 123, 124, 125 desdites barrettes conductrices P, N sont délimitées par des portions arrondies 111A, 112A, 111 B, 112B, 111C, 112C, 121A, 122A, 121B, 122B, 121C, 122C en regard desdites languettes métalliques 111, 112, 121, 122. Ces portions arrondies 111A, 112A, 111B, 112B, 111C, 112C, 121A, 122A, 121B, 122B, 121C, 122C en regard forment des pinces aptes à serrer les broches de contact des fiches électriques de manière à établir un contact électrique entre celles-ci et les barrettes conductrices P, N raccordées aux bornes d'entrée.

Afin d'améliorer le serrage de ces pinces, il est prévu à la base de chacune d'entre elles une lamelle ressort 131, 132, 133, 134 qui serre lesdites languettes métalliques 111, 112, 121, 122 l'une contre l'autre.

Préférentiellement, l'angle formé par lesdits axes X, X1 sur lesquels se trouvent les deux paires d'alvéoles 113, 124, 114, 123 juxtaposées, est égal au maximal à 30 degrés environ.

Selon une autre caractéristique particulièrement avantageuse de la double prise de courant représentée, au moins un des deux puits de réception 201 de l'enjoliveur 200 est positionnable selon deux positions différentes sur une partie fixe 210 dudit enjoliveur 200 pour faire correspondre lesdits trous de passage 215A dudit puits de réception avec l'une 113, 124 ou l'autre 114, 123 paire d'alvéoles située sur l'un X ou l'autre axe X1 du même côté desdites barrettes conductrices P, N.

Ce puits de réception 201 est ici rapporté par encliquetage sur ladite partie fixe 210 de l'enjoliveur 200. Il peut en variante être rapporté par emboîtement sur ladite partie fixe.

Selon l'exemple représenté, ladite partie fixe 210 de l'enjoliveur est une plaque, bordée par un bord tombant 210A, comportant côte à côte, un puits de réception 201 (délimité par une paroi latérale cylindrique 212 et un fond) venant de formation avec ladite plaque 210 et une ouverture circulaire 211 de montage dudit puits de réception 201 positionnable.

Le puits de réception 201 porte sur la surface extérieure de sa paroi latérale cylindrique 215 qui le délimite, deux dents d'encliquetage 217 diamétralement opposées et ladite plaque 210 porte en correspondance sur le bord de son ouverture circulaire 211 deux paires de fenêtres d'encliquetage 218 juxtaposées destinées à accueillir lesdites dents d'encliquetage 217.

Ladite partie fixe 210 de l'enjoliveur 200 est rapportée par encliquetage dans l'ouverture centrale 301 d'une plaque enjoliveur 300 à monter sur le support d'appareillage 10 de montage dudit socle 100.

Pour cela la plaque 210 porte sur sa face arrière des pattes 214 qui s'étendent perpendiculairement au plan de ladite face arrière et qui comprennent à leur extrémité libre une dent d'encliquetage. Chaque dent d'encliquetage est destinée à s'accrocher sur un montant 302 porté par la face arrière de la plaque enjoliveur 300 le long de l'ouverture centrale 301.

Selon une caractéristique particulièrement avantageuse de la double prise de courant représentée, chaque puits de réception 201 dudit enjoliveur 200 embarque des moyens conducteurs de raccordement à la terre 220, 220', 220".

Lesdits moyens conducteurs de raccordement à la terre comprennent une broche de contact électrique 220', 220" qui émerge à l'intérieur du puits de réception 201 ou des lamelles métalliques 220 disposées sur la face intérieure de la paroi latérale 212, 215 du puits de réception 201.

Le socle 100 comporte une barrette conductrice de mise à la terre T qui comprend, à chaque extrémité, une alvéole 143, 144 de réception, et chaque puits de réception 201 de l'enjoliveur 200 porte, en saillie de la face arrière de son fond, une broche de contact électrique 213, 216, reliée auxdits moyens conducteurs de raccordement à la terre 220, 220', 220", adaptée à s'enficher dans une desdites alvéoles de réception 143, 144 de ladite barrette de mise à la terre T.

Ladite barrette conductrice de mise à la terre T est constituée également par deux languettes métalliques 141, 142 serrées l'une contre l'autre par un manchon métallique 140 médian raccordé à des bornes de terre 105. Chacune des bornes de terre 105 comprend deux orifices 105A d'entrée de câble de terre, un orifice d'entrée et un orifice de repiquage.

Les alvéoles de réception 143,144 de la barrette conductrice de mise à la terre T sont délimitées par des portions arrondies 141A, 142A, 141C,142C en regard desdites languettes métalliques 141, 142. Ces portions arrondies 141A, 142A, 141C,142C en regard forment des pinces aptes à serrer les broches de contact électriques 213, 216 desdits puits de réception 201 de l'enjoliveur de manière à établir un contact électrique entre celles-ci et la barrette conductrice de mise à la terre T raccordées aux bornes de terre 105. Afin d'améliorer le serrage de ces pinces, il est prévu à la base de chacune d'entre elles une lamelle ressort 135, 136 qui serre lesdites languettes métalliques 141, 142 l'une contre l'autre.

Ainsi le socle 100 est un socle universel qui peut être utilisé dans des doubles prise de courant à différents standards de mise à la terre, puisque ce sont les puits de réception 201 de l'enjoliveur 200 qui embarque lesdits moyens conducteurs spécifiques de mise à la terre.

Bien entendu cette caractéristique très avantageuse relative au fait d'embarquer les moyens conducteurs de mise à la terre sur le puits de réception de l'enjoliveur de la prise de courant peut s'appliquer à une simple prise de courant avec un seul puits associé à un seul mécanisme d'appareillage.

Sur les figures 6A à 8A, on a représenté, pour trois standards différents de mise à la terre, les deux positions possibles du puits de réception 201 positionnable sur la partie fixe de l'enjoliveur, la première position consistant à faire coïncider les trous de passage 215A dudit puits avec les alvéoles 113, 124 du socle 100 situées selon l'axe X et la deuxième position inclinée consistant à faire coïncider les trous de passage 215A dudit puits avec les alvéoles 114, 123 du socle 100 situées selon l'axe X1. L'autre puits de réception 201 fixe de l'enjoliveur reste lui, quelle que soit l'orientation du puits positionnable, placé de manière à faire coïncider ses trous de passage 212A avec les alvéoles 115, 125 du socle 100.

L'orientation relative desdits puits de réception représenté sur les figures 6B, 7B, 8B, permet d'enficher deux fiches coudées 400 sur la double prise de courant sans que le coude de l'une gêne l'insertion et l'extraction de l'autre prise (voir figure 10).

La présente invention n'est nullement limitée aux modes de réalisation décrits et représentés, mais l'homme du métier saura y apporter toute variante conforme à son esprit.

Selon une variante de réalisation non représentée de la double prise de courant conforme à l'invention, on pourrait prévoir que lesdites barrettes conductrices de phase et de neutre du socle comportent à chacune de leurs extrémités deux alvéoles de réception d'une broche de contact d'une fiche électrique positionnées sur deux axes formant un angle aigu entre eux et chacun des deux puits de réception est positionnable selon deux positions différentes sur ladite partie fixe dudit enjoliveur pour faire correspondre lesdits trous de passage de chaque puits de réception avec l'une ou l'autre paire d'alvéoles située d'un côté desdites barrettes conductrices.

Dans ce cas, ladite partie fixe de l'enjoliveur est une plaque, bordée par un bord tombant, percée de deux ouvertures circulaires de montage desdits puits de réception.

## Revendications

1. Prise de courant comportant, d'une part, un socle (100) contenant une borne électrique de mise à la terre, et, d'autre part, un enjoliveur (200) définissant au moins un puits de réception (201) d'une fiche électrique qui embarque des moyens conducteurs de raccordement à la terre (220 ;220' ;220"), **caractérisée en ce que** ledit socle contient une barrette conductrice de mise à la terre (T) qui comprend une alvéole (143) de réception, et ledit puits de réception (201) porte, en saillie de la face arrière de son fond, une broche de contact électrique (216), reliée auxdits moyens conducteurs de raccordement à la terre (220 ;220' ;220"), adaptée à s'enficher dans ladite alvéole de réception (143) de ladite barrette de mise à la terre (T).

2. Prise de courant selon la revendication 1,**caractérisée en ce que** lesdits moyens conducteurs de raccordement à la terre comprennent une broche de contact électrique (220' ;220") qui émerge à l'intérieur du puits de réception (201).

3. Prise de courant selon la revendication 1, **caractérisée en ce que** lesdits moyens conducteurs de raccordement à la terre comprennent des lamelles métalliques (220) disposées sur la face intérieure de la paroi latérale (215) du puits de réception (201).

4. Prise de courant selon l'une des revendications précédentes, **caractérisée en ce qu'**elle constitue une double prise de courant avec un seul socle (100) qui contient une barrette conductrice de mise à la terre dont chaque extrémité comporte une alvéole de réception (143,144) d'une broche de contact électrique, et l'enjoliveur (200) définit deux puits de réception (201) d'une fiche électrique embarquant chacun des moyens conducteurs de raccordement à la terre et portant, en saillie de la face arrière de leur fond, une broche de contact électrique (213,216) liée auxdits moyens conducteurs de raccordement à la terre et adaptée à s'enficher dans une desdites alvéoles de réception (143,144) de ladite barrette de mise à la terre (T).

5. Prise de courant selon la revendication précédente, **caractérisée en ce que** ledit socle (100) contient deux barrettes conductrices (P,N) raccordées respectivement à une borne électrique d'entrée de phase et à une borne électrique d'entrée de neutre, qui comportent chacune, d'un même côté, deux alvéoles de réception (113,114,124,123) d'une broche de contact d'une fiche électrique, positionnées sur deux axes (X, X1) formant un angle aigu entre eux, et **en ce qu'**au moins un des deux puits de réception (201) de l'enjoliveur est positionnable selon deux positions différentes sur une partie fixe (210) dudit enjoliveur pour faire correspondre les trous de passage (215A) prévus dans le fond dudit puits de réception avec l'une ou l'autre paire d'alvéoles (113,114,124,123) située sur l'un (X) ou l'autre (X1) desdits axes, du même côté desdites barrettes conductrices.

6. Prise de courant selon la revendication précédente, **caractérisée en ce que** l'angle formé par lesdits axes (X, X1) est égal au maximal à 30 degrés.

7. Prise de courant selon l'une des revendications 5 et 6, **caractérisée en ce que** ledit puits de réception (201) est rapporté par encliquetage sur ladite partie fixe (210) de l'enjoliveur.

8. Prise de courant selon l'une des revendications 4 à 7, **caractérisée en ce que** lesdites barrettes conductrices comportent à chacune de leurs extrémités deux alvéoles de réception d'une broche de contact d'une fiche électrique positionnées sur deux axes formant un angle aigu entre eux et chacun des deux puits de réception est positionnable selon deux positions différentes sur ladite partie fixe dudit enjoliveur pour faire correspondre lesdits trous de passage de chaque puits de réception avec l'une ou l'autre paire d'alvéoles située d'un côté desdites barrettes conductrices.

9. Prise de courant selon les revendications 5 et 8, **caractérisée en ce que** ladite partie fixe de l'enjoliveur est une plaque, bordée par un bord tombant, percée de deux ouvertures circulaires de montage desdits puits de réception.

10. Prise de courant selon l'une des revendications 5 à 7, **caractérisée en ce que** ladite partie fixe (210) de l'enjoliveur est une plaque, bordée par un bord tombant, comportant côte à côte, un puits de réception (201) venant de formation avec ladite plaque et une ouverture circulaire (211) de montage dudit puits de réception positionnable.

11. Prise de courant selon l'une des revendications 5 à 10, **caractérisée en ce que** ladite partie fixe (210) de l'enjoliveur est rapportée par encliquetage dans l'ouverture centrale (301) d'une plaque enjoliveur (300) à rapporter sur un support de montage dudit socle.
